# EUROPÄISCHE PATENTSCHRIFT

(11) **EP 0 584 296 B1**
(45) Veröffentlichungstag und Bekanntmachung des Hinweises auf die Patenterteilung: **18.09.1996**
(21) Anmeldenummer: 93901951.9
(22) Anmeldetag: 03.02.1993
(51) Int. Cl.: B21F 27/14, B21F 27/10

(54) **VERFAHREN UND ANLAGE ZUM HERSTELLEN VON BEWEHRUNGSGITTERMATTEN**
PROCESS AND INSTALLATION FOR PRODUCING REINFORCEMENT WIRE MESHES
PROCEDE ET INSTALLATION POUR LA FABRICATION DE TREILLIS SOUDES

(30) Priorität: 20.02.1992 AT 316/92
(43) Veröffentlichungstag der Anmeldung: 02.03.1994
(73) Patentinhaber: EVG Entwicklungs- u. Verwertungs- Gesellschaft m.b.H., A-8074 Raaba (AT)
(72) Erfinder: RITTER, Klaus, A-8042 Graz (AT); RITTER, Gerhard, A-8043 Graz (AT)
(74) Vertreter: Holzer, Walter, Dipl.-Ing.
(86) Internationale Anmeldenummer: AT9300013
(87) Internationale Veröffentlichungsnummer: WO9316825

(56) Entgegenhaltungen:
- EP-A- 0 101 675
- AT-B- 373 513
- US-A- 1 390 293

## Beschreibung

Die Erfindung betrifft ein Verfahren und eine Anlage zum Herstellen von Bewehrungsgittermatten aus an den Gitterkreuzungspunkten miteinander verschweißten Scharen von Längsdrähten und Querdrähten mit über Randlängselemente überstehenden Querdrahtendteilen, bei welchem zumindest einer der überstehenden Querdrahtendteile in der Mattenebene schlaufenförmig zu dem Randlängselement zurückgebogen und mit diesem verschweißt wird, unter Verwendung einer kontinuierlich arbeitenden Gitterschweißmaschine.

Aus der AT-PS 373 513 ist ein Verfahren zum Herstellen von Bewehrungsgittermatten der einleitend angegebenen Art bekannt, bei dem vorfabrizierte Querdrähte mit in Form von Schlaufen zurückgebogenen Endteilen der Gitterschweißmaschine zugeführt werden, was einen zusätzlichen Herstellungsaufwand erfordert, wobei die Querdrähte wegen der umgebogenen Querdrahtenden auch schwierig handzuhaben bzw. in einem Vorratsmagazin zu halten sind.

Aufgabe der Erfindung ist es, ein Verfahren und eine Anlage zu schaffen, die es ermöglichen, Bewehrungsgittermatten der einleitend angegebenen Art in einem kontinuierlichen Produktionsablauf herzustellen. Diese Aufgabe wird erfindungsgemäß dadurch gelöst, daß gerade Querdrähte zugeführt werden, sodann unmittelbar zumindest einer der über die Randlängselemente überstehenden Querdrahtendteile vor der Schweißlinie der Gitterschweißmaschine schlaufenförmig zu dem Randlängselement zurückgebogen und anschließend in der Schweißlinie das Schlaufenende mit dem Randlängselement gleichzeitig mit dem Verschweißen der Längs- und Querdrähte verschweißt wird.

Die Erfindung ermöglicht es auf einfache Weise, sogenannte Schlaufenmatten in einem kontinuierlich ablaufenden Herstellungsverfahren zu erzeugen. Durch die erfindungsgemäße Verfahrensweise werden insbesondere alle geschilderten Nachteile des bekannten Verfahrens vermieden und es wird zugleich die Produktionskapazität erhöht.

Im Rahmen der Erfindung werden vorzugsweise die geraden Querdrähte von einem Vorrat vereinzelt und der Gitterschweißmaschine zugeführt. Nach einem anderen Merkmal der Erfindung, das alternativ oder zusätzlich angewendet werden kann, wird Draht von einem Bund abgezogen, gerade gerichtet und quer zur Längsdrahtvorschubbahn zugeführt, worauf der Draht zur Bildung je eines Querdrahtes abgelängt wird.

Gegenstand der Erfindung ist ferner eine zur Durchführung des Verfahrens bestimmte Anlage mit einer Vorrichtung zum Zuführen von Längsdrähten und Randlängselementen entlang einer Längsdrahtvorschubbahn, einer Vorrichtung zum Zuführen vorabgelängter Querdrähte von einem Vorrat in Richtung der Längsdrahtvorschubbahn und/oder einer Vorrichtung zum Zuführen von Querdraht von einem Bund quer zur Längsdrahtvorschubbahn und zum Ablängen einzelner Querdrähte, und einer Widerstandsschweißvorrichtung zum Verschweißen der Querdrähte mit den Längsdrähten; diese Anlage hat erfindungsgemäß die Merkmale, daß der Querdraht-Zuführvorrichtung in Längsdrahtvorschubrichtung unmittelbar eine Vorrichtung zum Biegen zumindest einer der über die Randlängselemente überstehenden Querdrahtendteile zu einer Schlaufe nachgeschaltet ist, daß dieser Schlaufenbiegevorrichtung eine Vorrichtung zum Überführen der mit der Schlaufe versehenen Querdrähte in die Widerstandschweißvorrichtung zugeordnet ist und daß die Widerstandsschweißvorrichtung im Bereich zumindest eines der Randlängselemente einen Schweißkopf zum Verschweißen des zugeordneten zurückgebogenen Schlaufenendes mit dem Randlängselement aufweist.

Vorzugsweise ist je Gittermattenrand zumindest eine Schlaufenbiegevorrichtung vorgesehen, wobei nach einem anderen Erfindungsmerkmal die Schlaufenbiegevorrichtung zum Zwecke des Biegerichtungswechsels in Längsdrahtvorschubrichtung verschiebbar ist.

Erfindungsgemäß weist die Schlaufenbiegevorrichtung einen drehbaren Biegeteller mit einem exzentrischen Biegedorn und eine dem Biegeteller gegenüberliegende zentrale Biegeschablone auf, die vorzugsweise aus ihrer Arbeitsstellung in eine die Bewegungsbahn des Querdrahtes und der Querdrahtschlaufen freigebende Ruhestellung senkrecht zur Längsdrahtvorschubbahn zurückziehbar ist. Zusätzlich oder alternativ kann auch der Biegeteller oder das Biegewerkzeug aus einer Arbeitsstellung in eine die Bewegungsbahn des Querdrahtes und der Querdrahtschlaufen freigebende Ruhestellung zurückziehbar sein.

Nach einem anderen Merkmal der Erfindung ist jeder Schlaufenschweißkopf in Längsdrahtvorschubrichtung verschiebbar, um sich unterschiedlichen Schlaufengrößen anzupassen.

Zur Erhöhung der Sicherheit und der Herstellungsgenauigkeit weist zweckmäßig die Überführvorrichtung Klemmbacken auf, welche die Querdrähte beim Biegen in der Schlaufenbiegevorrichtung festhalten und zugleich zum Überführen der Querdrähte in die Schweißeinrichtung dienen.

Im Rahmen der Erfindung kann jeder Schlaufenschweißkopf gemeinsam mit einem Randschweißkopf entsprechend der Doppelkpunktschweißmethode mit Schweißstrom beaufschlagbar sein.

Weitere Merkmale der Erfindung werden nachfolgend an Hand eines Ausführungsbeispieles unter Bezugnahme auf die Zeichnung genauer erläutert, in der schematisch in Draufsicht eine erfindungsgemäße Anlage dargestellt ist.

Mit Hilfe einer Vorschubeinrichtung 1 wird eine Schar von Längsdrähten L in Richtung des Pfeiles P₁ entlang einer horizontalen Vorschubbahn einer Biege- und Schweißanlage zugeführt. Die Längsdrähte L haben gegenseitige Abstände, die entsprechend der geforderten Maschenweite der herzustellenden Gittermatte G gewählt werden. An den beiden seitlichen Rändern der Längsdrahtschar L ist jeweils ein Randlängsdraht L' angeordnet, dessen Durchmesser entweder gleich dem Durchmesser der Längsdrähte L im Matteninnenbereich ist oder von diesem abweichen kann, wobei der Durchmesser der Randlängsdrähte L' vorzugsweise kleiner als der Durchmesser der Längsdrähte L im Matteninnenbereich gewählt wird.

Von einem vorzugsweise oberhalb der Längsdrahtschar L angeordneten Magazin 2 werden abgelängte und gerichtete Querdrähte Q₁ einzeln einer nur schematisch dargestellten Fördereinrichtung 3 übergeben. Die Fördereinrichtung 3 besteht beispielsweise aus umlaufenden Förderketten, die von einer angetriebenen Welle 4 angetrieben werden und die Querdrähte Q₁ mit gegenseitigem Abstand mittels nicht dargestellter Mitnehmer in Richtung des Pfeiles P₂ in Biegelinien B-B bzw. B'-B' der erfindungsgemäßen Biege- und Schweißanlage fördern. Im Rahmen der Erfindung ist es möglich, das Querdrahtmagazin 2 und die Fördereinrichtung 3 auch unterhalb der Ebene der Längsdrahtschar L anzuordnen, so daß die Querdrähte Q₁ den Biegelinien B-B bzw. B'-B' auch unterhalb der Längsdrähte L, L' zugeführt werden können.

Die Zeichnung zeigt ferner eine seitlich der Vorschubbahn der Längsdrähte L angeordnete Vorratsspule 5 für einen Drahtbund V. Mit Hilfe einer Einschußvorrichtung 6 wird Draht D vom Drahtbund V abgezogen, in einer Richtvorrichtung 7 geradegerichtet, quer zur Längsdrahtvorschubbahn in Richtung des Pfeiles P₃ entlang einer Einschußlinie A-A zugeführt und anschließend mit Hilfe einer Schneidvorrichtung 8 zur Bildung des Querdrahtes Q₂ vom Strang abgelängt. Die Einschußlinie A-A kann im Rahmen der Erfindung oberhalb und/oder unterhalb der Längsdrahtschar L verlaufen, so daß die Querdrähte Q₂ sowohl nur oberhalb oder nur unterhalb als auch abwechselnd oberhalb und unterhalb der Längsdrahtschar L angeordnet werden können.

Es ist im Rahmen der Erfindung auch möglich, eine in Produktionsrichtung P₁ versetzt angeordnete zweite Einschußlinie vorzusehen, um von einer weiteren Vorratsspule mit Hilfe einer weiteren Einschußvorrichtung einen weiteren Querdraht seitlich zuführen zu können, so daß auf diese Art die Produktivität der Anlage für eine schneller arbeitende Schweißvorrichtung erhöht wird.

Aus der Einschußlinie A-A werden die Querdrähte Q₂ mit Hilfe einer nur schematisch dargestellten Zuführvorrichtung 9 entsprechend dem Pfeil P₄ in Biegelinien B-B bzw. B'-B' gebracht. In den Biegelinien B-B bzw. B'-B' werden die Querdrähte Q₁ bzw. Q₂ von den Klemmen einer ebenfalls nur schematisch dargestellten Überführvorrichtung 10 erfaßt. Mit Hilfe je einer Biegevorrichtung 11, die seitlich der Längsdrahtschar L angeordnet ist, werden die den Randlängsdraht L' überragenden Querdrahtendteile E zu Schlaufen S bzw. S' in Richtung zum Randlängsdraht zurück gebogen. Nach dem Biegevorgang werden die mit Schlaufen versehenen Querdrähte Q₁, Q₂ mit Hilfe der Überführvorrichtung 10 entsprechend dem Pfeil P₆ in die Schweißlinie C-C überführt.

Die Biegevorrichtung 11 besteht beispielsweise aus einem entsprechend dem Doppelpfeil P₅ drehbaren Biegeteller 12, der ein exzentrisch angeordnetes Biegewerkzeug 13 trägt, das aus seiner Arbeitsstellung senkrecht zur Längsdrahtvorschubbahn in eine Ruhestellung im Biegeteller 12 zurückziehbar ist, um die Überführung der Querdrähte Q₁ bzw. Q₂ in die Schweißlinie C-C mit Hilfe der Überführvorrichtung 10 zu ermöglichen. Fluchtend mit der Achse des Biegetellers 12 liegt diesem eine zentrale Biegeschablone 14 gegenüber, um welche die Querdrahtendteile E gebogen werden und die daher entsprechend der gewünschten Form der Querdrahtschlaufen S bzw. S' geformt sein muß. Die zentrale Biegeschablone 14 ist ebenfalls aus ihrer Arbeitsstellung senkrecht zur Längsdrahtvorschubbahn in vertikaler Richtung in eine Ruhestellung so weit zurückziehbar, bis die zentrale Biegeschablone 14 die Zuführbewegung der Querdrähte Q₁ bzw. Q₂ von der Einschußlinie E-E in die Biegelinie B-B, sowie die Überführbewegung der Querdrähte Q₁, Q₂ von den Biegelinien B-B bzw. B'-B' in die Schweißlinie C-C nicht mehr behindert.

Die Biegevorrichtungen 11 sind derart gestaltet, daß im Rahmen der Erfindung die Querdrahtendteile E sowohl entgegen der Längsdrahtvorschubrichtung P₁ zu Schlaufen S, wie in der Zeichnung mit voller Strichstärke dargestellt, als auch in Längsdrahtvorschubrichtung P₁ zu Schlaufen S', wie in der Figur strichliert dargestellt, umgebogen werden können. Zum Zwecke des Biegerichtungswechsels können die Schlaufenbiegevorrichtungen 11 in Längsdrahtvorschubrichtung P₁ verschiebbar sein. Es ist jedoch auch möglich, die Schlaufenbiegevorrichtungen 11 beim Biegerichtungswechsel ortsfest zu lassen und die geraden Querdrähte Q₁, Q₂ der Biegelinie B'-B' zuzuführen, die in Längsdrahtrichtung P₁ gesehen vor der ursprünglichen Biegelinie B-B und vor den zentralen Biegeschablonen 14 liegt. Im Rahmen der Erfindung ist es ferner möglich, mit Hilfe der beiden Biegevorrichtungen 11 die beiden Schlaufen S bzw. S' an einem Querdraht sowohl gleichsinnig, als auch gegensinnig, d.h. eine Schlaufe S des Querdrahtes entgegen der Längsdrahtvorschubrichtung P₁ und die andere Schlaufe S' in Längsdrahtvorschubrichtung P₁ zu biegen.

In der Schweißlinie C-C ist eine Widerstandsschweißvorrichtung 15 vorgesehen, die mit nur schematisch dargestellten inneren Schweißköpfen 16 zum Verschweißen der Querdrähte Q₁, Q₂ mit allen Längsdrähten L im Matteninnenbereich und mit zwei ebenfalls nur schematisch dargestellten Randschweißköpfen 17 zum Verschweißen der Querdrähte Q₁, Q₂ mit den beiden Randlängsdrähten L' ausgestattet ist. Die Schweißvorrichtung 15 kann entweder nach der Doppelpunkt- oder nach der Einzelpunktschweißmethode arbeiten.

Die inneren Schweißköpfe 16 sowie die Randschweißköpfe 17 bestehen jeweils aus einer oberhalb der Längsdrahtschar L angeordneten Oberelektrode und einer unterhalb der Langsdrahtschar L angeordneten Unterelektrode. Die Elektroden werden entsprechend der zur Anwendung gelangenden Schweißmethode mit Schweißstrom beaufschlagt und untereinander entsprechend elektrisch verknüpft. Die Oberelektroden und/oder die Unterelektroden der inneren Schweißköpfe 16 und der Randschweißköpfe 17 sind im Arbeitstakt der Schweißvorrichtung 15 vorzugsweise gemeinsam senkrecht zur Längsdrahtvorschubbahn heb- und senkbar und mit dem erforderlichen Schweißdruck beaufschlagbar.

Zum Verschweißen der Schlaufen S mit entgegen der Längsdrahtvorschubrichtung P₁ umgebogenen Enden mit den Randlängsdrähten L' sind zwei vordere Schlaufenschweißköpfe 18 vorgesehen, die in Längsdrahtvorschubrichtung P₁ gesehen vor der Schweißlinie C-C angeordnet sind, mit den jeweiligen Randschweißköpfen 17 fluchten und zwecks Anpassung an die Größe der zu verschweißenden Schlaufe S in Längsdrahtvorschubrichtung P₁ verschiebbar sind. Zum Verschweißen der Schlaufen S' mit in Längsdrahtrichtung P₁ umgebogenen Enden sind zwei weitere hintere Schlaufenschweißköpfe 19 vorgesehen, die in Längsdrahtvorschubrichtung P₁ gesehen hinter der Schweißlinie C-C angeordnet sind, ebenfalls mit den Randschweißköpfen 17 fluchten und ebenfalls in Längsdrahtvorschubrichtung P₁ verschiebbar sind.

Alle Schlaufenschweißköpfe 18, 19 bestehen aus je einer Ober- und Unterelektrode, die vorzugsweise gemeinsam mit den entsprechenden Elektroden der Randschweißköpfe 17 im Arbeitstakt der Schweißvorrichtung 15 heb- und senkbar sind.

Für das Verschweißen der Schlaufen S mit den Randlängsdrähten L' bestehen gemäß der Erfindung die folgenden drei Möglichkeiten:
a) Jeder vordere Schlaufenschweißkopf 18 ist mit einer eigenen Schweißstromversorgung versehen und nur bezüglich der gemeinsamen Hub- und Senkbewegung mechanisch mit dem entsprechenden Randschweißkopf 17 gekoppelt, von diesem jedoch elektrisch vollkommen getrennt. Die Schweißung erfolgt also im sogenannten Einzelpunktschweißverfahren in jedem Kreuzungspunkt K₂ getrennt, der zwischen dem Ende der umgebogenen Schlaufe S und dem Randlängsdraht L' gebildet wird.
b) An jedem Mattenrand sind der Schlaufenschweißkopf 18 und der Randschweißkopf 17 mit einer gemeinsamen Schweißstromversorgung versehen, arbeiten also im sogenannten Doppelpunktschweißverfahren. Die beiden Schweißköpfe 18, 17 sind bezüglich der gemeinsamen Hub- und Senkbewegung mechanisch miteinander gekoppelt, jedoch von den inneren Schweißköpfen 16 elektrisch getrennt. Hiebei fließt der Schweißstrom von einem Pol des Schweißtransformators beispielsweise zunächst durch den Kreuzungspunkt K₁, der zwischen dem Randlängsdraht L' und dem Querdraht Q₁, Q₂ gebildet wird, dann über eine Strombrücke, die sich in Längsdrahtrichtung P₁ erstreckt und die beiden einander entsprechenden, auf derselben Seite der Längsdrahtschar L befindlichen Elektroden der beiden Schweißköpfe 17 und 18 verbindet, in den Kreuzungspunkt K₂ und abschließend zurück zum anderen Pol des Schweißtransformators.
c) Die beiden vorderen Schlaufenschweißköpfe 18 sind mit einer gemeinsamen Schweißstromversorgung versehen und arbeiten ebenfalls im sogenannten Doppelpunktschweißverfahren. Die beiden vorderen Schlaufenschweißköpfe 18 sind nur bezüglich der gemeinsamen Hub- und Senkbewegung mechanisch mit den Randschweißköpfen 17 gekoppelt, elektrisch jedoch von diesen getrennt. Der Schweißstrom fließt beispielsweise von einem Pol des Schweißtransformators zunächst durch den Kreuzungspunkt K₂ an einem Mattenrand, dann über eine sich parallel zur Schweißlinie C-C erstreckende Strombrücke, welche die beiden auf derselben Seite der Längsdrahtschar L befindlichen Elektroden der beiden Schlaufenschweißköpfe 18 verbindet, anschließend durch den zweiten Kreuzungspunkt K₂ am anderen Mattenrand, und abschließend zum anderen Pol des Schweißtransformators zurück.

In analoger Weise werden die mit ihren Enden in Längsdrahtvorschubrichtung P₁ umgebogenen Schlaufen S' mit Hilfe der Schlaufenschweißköpfe 19 in den Kreuzungspunkten K₃ mit den Randlängsdrähten L' verschweißt.

Die Auswahl der optimalen Schweißmethode hängt im wesentlichen vom Aufbau der herzustellenden Bewehrungsgittermatte ab, insbesondere vom Abstand der Randlängsdrähte L' von den benachbarten Längsdrähten L im Matteninnenbereich und vom Verhältnis der Materialstärken in den Kreuzungspunkten K₁, K₂, K₃ zu den Materialstärken in den übrigen Kreuzungspunkten entlang der Schweißlinie C-C im Matteninnenbereich.

Es versteht sich, daß die Erfindung nicht auf das dargestellte Ausführungsbeispiel beschränkt ist, dieses kann vielmehr im Rahmen des allgemeinen Erfindungsgedankens verschiedentlich abgewandelt werden. Insbesondere ist es möglich, an jedem Rand der Längsdrahtschar L mehrere Biegevorrichtungen 11 zum gleichzeitigen Biegen mehrerer Querdrähte vorzusehen, wobei die Biegevorrichtungen in Längsdrahtvorschubrichtung P₁ hintereinander angeordnet sind.

Im Rahmen der Erfindung ist es weiterhin möglich, bei der Herstellung von Bewehrungsgittermatten mit je zwei eng stehenden, das Randlängselement bildenden Randlängsdrähten je Mattenrand die Schlaufen bis zu dem inneren der beiden Randlängsdrähte umzubiegen, zusätzliche Schlaufenschweißköpfe sowohl vor, als auch hinter der Schweißlinie C-C vorzusehen und die Schlaufen mit beiden oder nur mit einem der beiden Randlängsdrähte zu verschweißen.

Die Schlaufenbiegevorrichtung 11 kann im Rahmen der Erfindung auch aus einem Biegeteller 12 bestehen, der neben dem exzentrischen Biegewerkzeug 13 auch die zentrale Biegeschablone 14 trägt, wobei der Biegeteller 12 wiederum zum Zwecke des Biegerichtungswechsels in Längsdrähtvorschubrichtung P₁ verschiebbar ist.

Im Rahmen der Erfindung ist es weiterhin möglich, jeweils nur auf einer Seite des Querdrahtes den Querdrahtendteil E mit Hilfe der erfindungsgemäßen Biege- und Schweißanlage zu einer mit dem Längsdraht verschweißten Schlaufe zu formen und auf der anderen Seite des gleichen Querdrahtes entweder den Querdrahtendteil E gerade zu lassen oder mit einer Schlaufe, einer Öse, einem L-förmig gebogenen Endhaken oder ähnlich geformten Endhaken zu versehen, die jeweils nicht mit dem entsprechenden Randlängsdraht verschweißt sind.

Im Rahmen der Erfindung ist es schließlich möglich, im Anschluß an die Schweißvorrichtung 15 in einem weiteren Arbeitsgang mit Hilfe einer Abkantvorrichtung die Schlaufen S bzw. S' aus der Ebene der Querdrähte in Richtung zur Ebene der Längsdrähte abzuwinkeln. Durch die abgewinkelten Schlaufen wird beim Ablegen von ungewendeten und um 180° um ihre Längsachse gewendeten Bewehrungsgittermatten G auf einen Stapel ein raumsparendes Ineinandergreifen der Längsdraht- bzw. Querdrahtscharen benachbarter Bewehrungsgittermatten ermöglicht.

## Patentansprüche

1. Verfahren zum Herstellen von Bewehrungsgittermatten aus an den Gitterkreuzungspunkten miteinander verschweißten Scharen von Längs- und Querdrähten mit über Randlängselemente überstehenden Querdrähtendteilen, bei welchem zumindest einer der überstehenden Querdrahtendteile in der Mattenebene schlaufenförmig zu dem Randlängselement zurückgebogen und mit diesem verschweißt wird, unter Verwendung einer kontinuierlich arbeitenden Gitterschweißmaschine, dadurch gekennzeichnet, daß gerade Querdrähte zugeführt werden, sodann unmittelbar zumindest einer der über die Randlängselemente überstehenden Querdrahtendteile vor der Schweißlinie der Gitterschweißmaschine schlaufenförmig zu dem Randlängselement zurückgebogen und anschließend in der Schweißlinie das Schlaufenende mit dem Randlängselement gleichzeitig mit dem Verschweißen der Längs- und Querdrähte verschweißt wird.

2. Verfahren nach Anspruch 1, dadurch gekennzeichnet, daß die geraden Querdrähte von einem Vorrat vereinzelt und der Gitterschweißmaschine zugeführt werden.

3. Verfahren nach Anspruch 1 oder 2, dadurch gekennzeichnet, daß Draht von einem Bund abgezogen, gerade gerichtet und quer zur Längsdrahtvorschubbahn zugeführt wird, worauf der Draht zur Bildung je eines Querdrahtes abgelängt wird.

4. Anlage zur Durchführung des Verfahrens nach einem der Ansprüche 1 bis 3, mit einer Vorrichtung zum Zuführen von Längsdrähten und Randlängselementen entlang einer Längsdrahtvorschubbahn, einer Vorrichtung zum Zuführen vorabgelängter Querdrähte von einem Vorrat in Richtung der Längsdrahtvorschubbahn und/oder einer Vorrichtung zum Zuführen von Querdraht von einem Bund quer zur Längsdrähtvorschubbahn und zum Ablängen einzelner Querdrähte, und einer Widerstandschweißvorrichtung zum Verschweißen der Querdrähte mit den Längsdrähten, dadurch gekennzeichnet, daß der Querdraht-Zuführvorrichtung (3, 9) in Längsdrahtvorschubrichtung (P₁) unmittelbar eine Vorrichtung (11) zum Biegen zumindest eines der über die Randlängselemente (L') überstehenden Querdrahtendteile (E) zu einer Schlaufe (S; S') nachgeschaltet ist, daß dieser Schlaufenbiegevorrichtung (11) eine Vorrichtung (10) zum Überführen des mit der Schlaufe (S; S') versehenen Querdrahtes (Q₁, Q₂) in die Widerstandschweißvorrichtung (15) zugeordnet ist und daß die Widerstandsschweißvorrichtung (15) im Bereich zumindest eines der Randlängselemente (L') einen Schweißkopf (18, 19) zum Verschweißen des zugeordneten zurückgebogenen Schlaufenendes (S; S') mit dem Randlängselement (L') aufweist.

5. Anlage nach Anspruch 4, dadurch gekennzeichnet, daß je Gittermattenrand zumindest eine Schlaufenbiegevorrichtung (11) vorgesehen ist.

6. Anlage nach Anspruch 4 oder 5, dadurch gekennzeichnet, daß die Schlaufenbiegevorrichtung (11) zum Zwecke des Biegerichtungswechsels in Längsdrahtvorschubrichtung (P₁) verschiebbar ist.

7. Anlage nach einem der Ansprüche 4 bis 6, dadurch gekennzeichnet, daß die Schlaufenbiegevorrichtung (11) einen drehbaren Biegeteller (12) mit einem exzentrischen Biegedorn (13) und eine dem Biegeteller (12) gegenüberliegende zentrale Biegeschablone (14) aufweist.

8. Anlage nach Anspruch 7, dadurch gekennzeichnet, daß die zentrale Biegeschablone (14) aus ihrer Arbeitsstellung in eine die Bewegungsbahn des Querdrahtes (Q₁, Q₂) und der Querdrahtschlaufen (S; S') freigebende Ruhestellung senkrecht zur Längsdrahtvorschubbahn zurückziehbar ist.

9. Anlage nach Anspruch 7 oder 8, dadurch gekennzeichnet, daß der Biegeteller (12) oder das Biegewerkzeug (13) aus einer Arbeitsstellung in eine die Bewegungsbahn des Querdrahtes (Q₁, Q₂) und der Querdrahtschlaufen (S; S') freigebende Ruhestellung zurückziehbar ist.

10. Anlage nach einem der Ansprüche 4 bis 9, dadurch gekennzeichnet, daß jeder Schlaufenschweißkopf (18, 19) in Längsdrahtvorschubrichtung (P₁) verschiebbar sind.

11. Anlage nach einem der Ansprüche 4 bis 10, dadurch gekennzeichnet, daß die Überführvorrichtung (10) Klemmbacken aufweist, welche die Querdrähte beim Biegen in der Schlaufenbiegevorrichtung (11) festhalten und zugleich zum Überführen der Querdrähte (Q₁, Q₂) in die Schweißeinrichtung (15) dienen.

12. Anlage nach einem der Ansprüche 4 bis 11, dadurch gekennzeichnet, daß jeder Schlaufenschweißkopf (18, 19) entsprechend der Einzelpunktschweißmethode mit Schweißstrom beaufschlagbar ist.

13. Anlage nach einem der Ansprüche 4 bis 11, dadurch gekennzeichnet, daß bei Vorsehen von Schlaufenschweißköpfen (18, 19) an jedem Gittermattenrand die gegenüberliegenden Schweißköpfe jeweils paarweise entsprechend der Doppelpunktschweißmethode mit Schweißstrom beaufschlagbar sind.

14. Anlage nach einem der Ansprüche 4 bis 11, dadurch gekennzeichnet, daß jeder Schlaufenschweißkopf (18, 19) gemeinsam mit einem Randschweißkopf (17) entsprechend der Doppelpunktschweißmethode mit Schweißstrom beaufschlagbar ist.

## Claims

1. Method for manufacturing sheets of reinforcement wire mesh from a number of longitudinal and transverse wires welded together at their crossing points with transverse wire ends projecting beyond longitudinal edge wire elements, in which at least one of the projecting transverse wire ends in the plane of the mesh is bent back towards the longitudinal edge element in the form of a loop and welded thereto by means of a continuously operating wire mesh welding machine, **characterised** in that straight transverse wires are supplied, at least one of the transverse wire ends projecting beyond the longitudinal edge elements in front of the weld line of the wire mesh welding device is subsequently immediately bent back in the form of a loop towards the longitudinal edge element and the loop end is then welded to the longitudinal edge element in the weld line at the same time as the longitudinal and transverse wires are welded together.

2. Method according to claim 1, **characterised** in that the straight transverse wires are separated in a store and supplied to the wire mesh welding device.

3. Method according to claim 1 or 2, **characterised** in that the wire is drawn from a bunch, straightened out and supplied transversely to the longitudinal wire advancing path, whereupon the wire is cut to the length of each transverse wire.

4. Installation for carrying out the method according to one of the claims 1 to 3, with a device for supplying longitudinal wires and longitudinal edge elements along a longitudinal wire advancing path, a device for supplying pre-cut lengths of transverse wires from a store in the direction of the longitudinal wire advancing path and/or a device for supplying transverse wire from a bunch transverse to the longitudinal wire advancing path and for cutting to length individual transverse wires, and a resistance welding device for welding the transverse wires to the longitudinal wires, characterised in that directly connected in series with the transverse wire supply device (3, 9) in the longitudinal wire advancing direction (P₁) is a device (11) for bending in the form of a loop (S; S') at least one of the transverse wires (E) projecting beyond one of the longitudinal edge elements (L'), that this loop bending device (11) is associated with a device (10) for conveying to the resistance welding device (15) the transverse wire (Q₁. Q₂) provided with the loop (S, S') and that in the region of at least one of the longitudinal edge elements (L') the resistance welding device (15) has a welding head (18, 19) for welding the associated bent-back loop end (S; S') to the longitudinal edge element (L').

5. Installation according to claim 4, **characterised** in that each wire mesh edge subjected to welding is provided with at least one loop bending device (11).

6. Installation according to claim 4 or 5, **characterised** in that for the purpose of changing the bending direction, the loop bending device (11) is displaceable in the longitudinal wire advancing direction (P₁).

7. Installation according to one of the claims 4 to 6, **characterised** in that the loop bending device (11) has a rotatable bending plate (12) with an eccentric bending mandrel (13) and a central bending form (14) arranged opposite the bending plate (12).

8. Installation according to claim 7, **characterised** in that the central bending form (14) can be withdrawn from its operating position into a quiescent position, perpendicular to the longitudinal wire advancing path, which clears the movement path of the transverse wire (Q₁, Q₂) and the transverse wire loops (S, S').

9. Installation according to claim 7 or 8, **characterised** in that the bending plate (12) or the bending tool (13) can be withdrawn from an operating position into a quiescent position clearing the movement path of the transverse wire (Q₁, Q₂) and the transverse wire loops (S; S').

10. Installation according to one of the claims 4 to 9, **characterised** in that each loop welding head (18, 19) is displaceable in the longitudinal wire advancing direction (P₁).

11. Installation according to one of the claims 4 to 10, **characterised** in that the conveying device (10) has clamping jaws which retain the transverse wires during bending in the loop bending device (11) and at the same time serve to convey the transverse wires (Q₁, Q₂) to the welding device (15).

12. Installation according to one of the claims 4 to 11, **characterised** in that each loop welding head (18, 19) has applied to it a welding current according to the spot welding method.

13. Installation according to one of the claims 4 to 11, **characterised** in that when using loop welding heads (18, 19) on each wire mesh edge the oppositely arranged pairs of welding heads have in each case applied to them welding current according to the double spot welding method.

14. Installation according to one of the claims 4 to 11, **characterise**d in that each loop welding head (18, 19) together with an edge welding head (17) has a welding current applied according to the double spot welding method.

## Revendications

1. Procédé pour fabriquer des nappes de treillis d'armure constituées par des assemblages de fils métalliques longitudinaux et transversaux solidarisés par soudage aux points de croisement du treillis, et présentant des parties extrêmes des fils métalliques transversaux faisant saillie au-delà d'éléments longitudinaux marginaux, procédé dans lequel au moins l'une des parties extrêmes saillantes des fils métalliques transversaux est recourbée en forme de boucle dans le plan de la nappe, en direction de l'élément longitudinal marginal, puis est soudée à ce dernier, en utilisant une machine de soudage de treillis fonctionnant en continu, caractérisé par le fait que des fils métalliques transversaux rectilignes sont délivrés, puis immédiatement au moins l'une des parties extrêmes des fils métalliques transversaux, saillant au-delà des éléments longitudinaux marginaux, est recourbée en forme de boucle vers l'élément longitudinal marginal, avant la ligne de soudage de la machine de soudage de treillis, ensuite de quoi l'extrémité de la boucle est soudée à l'élément longitudinal marginal, sur la ligne de soudage, en concomitance avec le soudage des fils métalliques longitudinaux et transversaux.

2. Procédé selon la revendication 1, caractérisé par le fait que les fils métalliques transversaux rectilignes sont dissociés d'une réserve et sont délivrés à la machine de soudage de treillis.

3. Procédé selon la revendication 1 ou 2, caractérisé par le fait que du fil métallique est dévidé d'une bobine, est dressé et est délivré transversalement par rapport à la piste d'avance des fils métalliques longitudinaux, après quoi le fil métallique est mis à longueur en vue de former un fil métallique transversal respectif.

4. Installation pour la mise en oeuvre du procédé selon l'une des revendications 1 à 3, comprenant un dispositif pour délivrer des fils métalliques longitudinaux et des éléments longitudinaux marginaux le long d'une piste d'avance des fils métalliques longitudinaux ; un dispositif pour délivrer des fils métalliques transversaux préalablement mis à longueur, à partir d'une réserve, dans la direction de la piste d'avance des fils métalliques longitudinaux ; et/ou un dispositif pour délivrer du fil métallique transversal à partir d'une bobine, transversalement par rapport à la piste d'avance des fils métalliques longitudinaux, et pour mettre à longueur des fils métalliques transversaux individuels ; et un dispositif de soudage par résistance, pour souder les fils métalliques transversaux aux fils métalliques longitudinaux, caractérisée par le fait qu'un dispositif (11), destiné à cintrer en une boucle (S ; S') au moins l'une des parties extrêmes (E) des fils métalliques transversaux saillant au-delà des éléments longitudinaux marginaux (L'), est installé, dans la direction d'avance (P₁) des fils métalliques longitudinaux, directement en aval du dispositif (3, 9) d'amenée des fils métalliques transversaux ; par le fait qu'un dispositif (10) destiné à transférer, au dispositif (15) de soudage par résistance, le fil métallique transversal (Q₁, Q₂) muni de la boucle (S ; S'), est affecté à ce dispositif (11) de cintrage en boucle ; et par le fait que le dispositif (15) de soudage par résistance présente, dans la région d'au moins l'un des éléments longitudinaux marginaux (L'), une tête de soudage (18, 19) conçue pour souder, à l'élément longitudinal marginal (L'), l'extrémité associée de la boucle recourbée (S ; S').

5. Installation selon la revendication 4, caractérisée par le fait qu'au moins un dispositif (11) de cintrage en bouche est prévu pour chaque bord d'une nappe de treillis.

6. Installation selon la revendication 4 ou 5, caractérisée par le fait que le dispositif (11) de cintrage en bouche peut être déplacé dans la direction d'avance (P₁) des fils métalliques longitudinaux, en vue de modifier la direction de cintrage.

7. Installation selon l'une des revendications 4 à 6, caractérisée par le fait que le dispositif (11) de cintrage en boucle comporte un disque rotatif de cintrage (12) pourvu d'une broche de cintrage excentrée (13), et un gabarit central de cintrage (14) situé en vis-à-vis du disque de cintrage (12).

8. Installation selon la revendication 7, caractérisée par le fait que le gabarit central de cintrage (14) peut être rétracté, perpendiculairement à la piste d'avance des fils métalliques longitudinaux, de sa position de travail à une position de repos dégageant la trajectoire de mouvement du fil métallique transversal (Q₁, Q₂) et des boucles (S ; S') de fil métallique transversal.

9. Installation selon la revendication 7 ou 8, caractérisée par le fait que le disque de cintrage (12) ou l'outil de cintrage (13) peut être rétracté d'une position de travail à une position de repos dégageant la trajectoire de mouvement du fil métallique transversal (Q₁, Q₂) et des boucles (S ; S') de fil métallique transversal.

10. Installation selon l'une des revendications 4 à 9, caractérisée par le fait que chaque tête (18, 19) de soudage des boucles peut être déplacée dans la direction d'avance (P₁) des fils métalliques longitudinaux.

11. Installation selon l'une des revendications 4 à 10, caractérisée par le fait que le dispositif de transfert (10) présente des mors de serrage qui retiennent fermement les fils métalliques transversaux lors du cintrage dans le dispositif (11) de cintrage en boucle, et servent simultanément à transférer les fils métalliques transversaux (Q₁, Q₂) au dispositif de soudage (15).

12. Installation selon l'une des revendications 4 à 11, caractérisée par le fait que chaque tête (18, 19) de soudage des boucles peut être sollicitée par du courant de soudage conformément au procédé de soudage par points individuels.

13. Installation selon l'une des revendications 4 à 11, caractérisée par le fait que, en présence de têtes (18, 19) de soudage des boucles sur chaque bord d'une nappe de treillis, les têtes de soudage opposées peuvent être sollicitées par du courant de soudage, par paires respectives, conformément au procédé de soudage par points doubles.

14. Installation selon l'une des revendications 4 à 11, caractérisée par le fait que chaque tête (18, 19) de soudage des boucles peut être sollicitée par du courant de soudage, conjointement à une tête de soudage marginal (17), conformément au procédé de soudage par points doubles.
